# FASCICULE DE BREVET EUROPEEN

(11) **EP 1 203 353 B1**
(45) Date de publication et mention de la délivrance du brevet: **27.08.2003**
(21) Numéro de dépôt: 99973920.4
(22) Date de dépôt: 17.06.1999
(51) Int. Cl.: G07B 1/00, G07B 5/00

(54) **PROCEDE ET DISPOSITIF D'INTERFACE HOMME/MACHINE POUR DISPOSITIF DE TRAITEMENT DE TITRES COMPORTANT UNE PISTE MAGNETIQUE**
MENSCH- UND MASCHINENSCHNITTSTELLENVERFAHREN UND -VORRICHTUNG FÜR EINE VERARBEITUNGSVORRICHTUNG FÜR FAHRKARTEN DIE EINEN MAGNETSTREIFEN ENTHALTEN
MAN/MACHINE INTERFACE METHOD AND DEVICE FOR A TICKET PROCESSING DEVICE COMPRISING A MAGNETIC STRIPE

(43) Date de publication de la demande: 08.05.2002
(73) Titulaire: THALES e-TRANSACTIONS S.A., 78370 Plaisir (FR)
(72) Inventeur: GLIZE, Jean-Pierre, F-78400 Chatou (FR)
(74) Mandataire: Plaçais, Jean-Yves
(86) Numéro de dépôt international: FR9901468
(87) Numéro de publication internationale: WO00079489

(56) Documents cités:
- EP-A- 0 585 139
- EP-A- 0 755 786
- CH-A- 621 636
- US-A- 4 965 437

## Description

La présente invention se rapporte au domaine des interfaces homme/machine pour un dispositif de traitement de titres comportant une piste magnétique.

Elle trouve une application particulière dans le traitement de titres de transport, notamment aérien ou ferroviaire, comportant des informations magnétiques.

Dans les Brevets FR 88 00734 (EP-A-325 516) et FR 88 00733 (EP-A-325 515), la Demanderesse a déjà décrit un dispositif de traitement de titres comprenant un poste d'introduction, un poste de délivrance, un poste d'inscription/lecture magnétique et un poste d'impression thermique.

Dans ce genre de dispositif de traitement de titres, l'installateur programme manuellement les différents paramètres de configuration, et d'adaptation des différents postes du dispositif de traitement, à l'aide d'un dispositif d'interface homme/machine constitué d'un clavier et d'un écran de visualisation.

La Demanderesse s'est posée le problème de fournir une interface homme/machine permettant notamment d'automatiser et d'améliorer le dialogue homme/machine, la programmation et/ou l'adaptation d'un dispositif de traitement de titres à piste magnétique.

La présente invention apporte justement une solution à ce problème.

Elle porte sur un procédé d'interface homme/machine pour dispositif de traitement de titres comportant une piste magnétique, le dispositif de traitement étant du type comprenant un poste d'inscription/lecture magnétique, un poste d'impression thermique et des moyens de commande.

Selon une définition générale de l'invention, le procédé d'interface comprend les étapes suivantes
a) - inscrire sur la piste magnétique d'un titre de configuration au moins certains paramètres de fonctionnement du dispositif de traitement à configurer, et imprimer lesdits paramètres de configuration sur ledit titre de configuration, en correspondance avec l'inscription magnétique desdits paramètres de configuration;
b) - introduire le titre de configuration dans le dispositif de traitement à configurer;
c) - lire le contenu de la piste magnétique du titre de configuration; et
d) - mémoriser les paramètres de configuration ainsi lus.

Ainsi l'invention permet, d'une part, aux moyens de commande, de configurer le fonctionnement du dispositif de traitement de titres à l'aide desdits paramètres de configuration ainsi mémorisés, et, d'autre part, à l'installateur, de disposer d'un titre de configuration sur lequel sont imprimés en correspondance lesdits paramètres de configuration.

Ainsi, grâce au procédé d'interface selon l'invention, l'opération consistant à programmer les paramètres de fonctionnement du dispositif de traitement en fonction des conditions d'exploitation est rendue automatique, et laisse une trace écrite à l'installateur.

En pratique, l'étape a) consiste à programmer le titre de configuration à l'aide d'une machine à programmer choisie, comprenant au moins un poste d'inscription/lecture magnétique et un poste d'impression thermique et des moyens de commande.

Avantageusement, le titre de configuration est susceptible d'être généré par n'importe quelle machine de la même famille que celle du dispositif à configurer, laquelle ayant été correctement programmée pour un besoin donné. A l'issue de cette programmation sur la machine à programmer, le titre de configuration est édité par le poste d'impression correspondant.

De préférence, le titre de configuration comprend, en clair, les paramètres de personnalisation imprimés au recto du titre, tandis que le reflet de ces informations est inscrit magnétiquement sur la piste magnétique dudit titre de configuration.

Selon une autre caractéristique importante de l'invention, le procédé d'interface homme/machine peut comprendre dans un mode optionnel les étapes suivantes :
1/. - saisir des informations relatives à l'activité du dispositif de traitement de titres ;
2/. - mémoriser lesdites informations ainsi saisies; et
3/. - imprimer sur un titre de relevé lesdites informations ainsi mémorisées.

Par exemple, les informations comprennent le libellé d'un événement, et la valeur du compteur associé à cet événement.

Ainsi, lors de son fonctionnement opérationnel, le dispositif de traitement de titres est apte à enregistrer sur une mémoire permanente les informations relatives à son activité et/ou aux éventuels incidents détectés.

Grâce au titre de relevé, le dispositif de traitement de titres peut éditer un relevé de ces informations sur un type de relevé approprié.

En variante, l'étape 3) précitée comprend l'édition des compteurs de cycles et d'incidents en surimpression sur un titre de relevé représentant le mécanisme du dispositif et les divers éléments concernés par le fonctionnement opérationnel.

Avantageusement, le procédé comprend en outre une étape 4) dans laquelle il est prévu d'inscrire magnétiquement sur ledit titre de relevé, en correspondance avec l'impression thermique, lesdites informations de relevé. Cette disposition permet ainsi la saisie automatique au cours de la visite d'un technicien et le transport des informations jusqu'à une station de collecte située, par exemple, dans l'atelier de maintenance.

Avantageusement, il est prévu en outre les étapes suivantes permettant de réaliser un réglage automatique des différents paramètres mécaniques régissant le déroulement opérationnel des fonctions de base d'un dispositif de traitement de titres à piste magnétique:
- I) introduire dans un dispositif de traitement de titres à régler un titre de référence comprenant une piste magnétique s'étendant d'un bord transversal à l'autre du titre et sur le côté longitudinal dudit titre;
- II) détecter au moins un bord transversal du titre de référence;
- III) inscrire sur la piste magnétique du titre de référence une séquence d'inscriptions élémentaires de référence dont le début est délivré avant l'arrivée du titre de référence sous le poste d'inscription/lecture magnétique et comprenant au moins un repère ;
- IV) compter le nombre d'inscriptions élémentaires de référence ainsi inscrites sur la piste magnétique du titre de référence, jusqu'au repère, et en déduire la distance entre la détection optique du bord transversal du titre et l'inscription magnétique.

Il convient de remarquer que la distance entre la détection optique du bord avant du titre et l'inscription magnétique, est susceptible de varier d'un dispositif de traitement de titres à un autre. Grâce à la mesure de cette distance selon le procédé de l'invention, il est ainsi possible d'assurer un cadrage optimal de l'inscription/lecture magnétique, en positionnement. De plus, en appliquant le procédé précité pour l'autre bord transversal du titre de référence, il est possible de régler la densité d'inscription magnétique dont la variabilité peut provenir des différences ayant lieu entre deux dispositifs de traitement de titres, notamment dans les moyens d'entraînement du titre dans la zone d'inscription magnétique (développée, diamètre du galet moteur, caractéristiques de la courroie).

Avantageusement, l'acquisition ou le réglage de tous les paramètres, propres à chaque mécanisme, est condensée dans une seule procédure que l'on déroule après construction du dispositif de traitement de titres ou après une opération de maintenance.

Au cours de cette procédure unique, les éléments suivants sont susceptibles d'être ajustés automatiquement :
- cadrage de l'inscription magnétique ;
- ajustement de la densité d'inscription magnétique ;
- cadrage de l'impression en horizontal et en vertical; et
- réglage de la densité d'impression (anamorphose de l'image).

Le réglage de densité est rendu nécessaire par la variabilité de la développée du déplacement du titre devant les postes d'inscription/lecture magnétique et d'impression thermique.

De son côté, le réglage du cadrage est rendu nécessaire par la variabilité de la distance entre le détecteur optique et le poste d'inscription/lecture magnétique ainsi qu'entre le détecteur optique et le poste d'impression thermique.

Avantageusement, la procédure de réglage comprend en outre une étape de centrage de la position de coupe, dans laquelle il est prévu de préparer un titre de référence comprenant des lignes d'affaiblissement, le titre de référence étant introduit dans le dispositif de traitement de titres à régler et le titre de référence étant découpé au niveau des lignes d'affaiblissement.

Ainsi, la position effective de la coupe est comparée visuellement par l'opérateur par rapport aux lignes d'affaiblissement de référence.

La présente invention a également pour objet un dispositif d'interface homme/machine selon le revendication 10 permettant la mise en oeuvre du procédé selon l'invention.

D'autres caractéristiques et avantages de l'invention apparaîtront à la lumière de la description détaillée ci-après et des dessins dans lesquels :
- la figure 1 est une vue latérale schématique d'un dispositif de traitement selon l'invention;
- la figure 2 illustre un titre de configuration selon l'invention;
- la figure 3 représente un titre de relevé montrant les compteurs de maintenance d'un dispositif de traitement de titres selon l'invention;
- la figure 4 représente un titre de relevé relatif aux compteurs de maintenance selon l'invention;
- la figure 5 représente un titre de référence relatif à l'impression thermique selon l'invention;
- la figure 6 représente un autre titre de référence relatif à l'impression thermique selon l'invention;
- la figure 7 représente un titre de réglage montrant le cadrage de l'impression thermique sur des échelles horizontale, verticale, et de densité selon l'invention;
- la figure 8 représente schématiquement le détecteur optique et la tête d'inscription magnétique du dispositif selon l'invention; et
- la figure 9 représente un titre de référence permettant de mesurer la distance entre le détecteur optique et la tête d'inscription magnétique de la figure 8.

Les dessins annexés comportent, à de nombreux titres, des éléments de caractère certain. Ils pourront donc, non seulement servir à éclairer la description ci-après, mais aussi contribuer à la définition de l'invention, le cas échéant.

En référence à la figure 1, on a représenté un dispositif de traitement dé titres DIS, qui est par exemple celui décrit dans la Demande de Brevet déposée au nom de la Demanderesse, le même jour que la présente Demande, et sous le titre "Dispositif de traitement de titres à impression thermique et inscription/lecture magnétique selon un trajet interne en circuit fermé". A toutes fins utiles, une telle Demande de Brevet fait partie intégrante de la présente description.

En bref, le dispositif de traitement de titres DIS comprend un poste d'introduction PIN, un poste de délivrance DEL, un poste d'inscription/lecture magnétique PIL et un poste d'impression thermique TT.

La bande de titre est conduite devant un poste d'inscription/lecture magnétique PIL, comprenant une première tête d'inscription magnétique TM1, suivie d'une seconde tête TM2 de lecture magnétique.

En variante, le poste d'inscription/lecture magnétique PIL ne comprend qu'une seule tête magnétique, dans ce cas, la bande défile plusieurs fois devant l'unique tête magnétique.

Pour l'inscription/lecture magnétique, des moyens d'entraînement C1 M1, sont prévus pour être aptes à entraîner un titre selon un tronçon interne bidirectionnel (sens F1 ou F2), allant du poste d'introduction jusqu'à un poste de délivrance, via le poste d'inscription/lecture magnétique.

Une fois que l'inscription magnétique des informations a été achevée sur un titre concerné, suivie de sa lecture immédiate, la bande est conduite selon un canal de guidage CG1 devant un poste de découpe COU, selon le sens F1.

Dès que la découpe a été achevée sur le titre concerné, l'unité de commande UC peut piloter le moteur M1 dans le sens F2, contraire au sens F1, afin d'acheminer le titre ainsi découpé vers le poste d'impression thermique TT.

En pratique, il est prévu des moyens d'aiguillage 20 permettant de diriger le titre, ainsi inscrit/lu magnétiquement et découpé, vers le poste d'impression thermique TT, selon le sens F2, dans un canal de guidage CG2 distinct des canaux d'entrée CA1, CA2 et CA3.

Le canal de guidage CG2 conduit le titre dans le poste d'impression thermique TT comprenant un corps 22 prolongé d'une tête 24 coopérant par friction avec un galet 26 jouant le rôle d'enclume pour ladite tête d'impression 24.

Le poste thermique TT est, par exemple, celui décrit dans la Demande de Brevet Internationale n° WO 00/79488 deposée au nom de la Demanderesse, le même jour que celui de la présente Demande, et sous le titre " Dispositif d'impression de titres, notamment de transport, de formats différents ". A toutes fins utiles, une telle Demande fait partie intégrante de la présente description.

Le canal de guidage CG2 se prolonge après le poste d'impression thermique selon le sens F2 pour aboutir à un poste de sortie de titre ou de délivrance de titre DEL débouchant sur un réceptacle de sortie.

Des moyens d'aiguillage 40 sont disposés en aval du poste d'impression thermique TT et en amont du poste de délivrance DEL selon le sens F2. Les moyens d'aiguillage 40 sont aptes, sous la commande de l'unité de commande UC, à acheminer le titre, soit vers le poste de délivrance DEL, soit vers le poste d'inscription/lecture magnétique, selon le sens F2.

De préférence, il est prévu de disposer dans le circuit fermé, selon l'invention, un poste d'introduction supplémentaire de titres INTS déjà découpés, c'est-à-dire non attaché à la bande de défilement de titres, selon des lignes d'affaiblissement.

En pratique, le poste d'introduction INTS comprend une fente d'entrée 60 définissant un canal d'entrée CAS propre à alimenter le circuit fermé en titres déjà découpés.

Des moyens d'entraînement bidirectionnels sont prévus au niveau du poste d'introduction supplémentaire INTS afin de faire entrer complètement un titre dans le circuit fermé, selon le sens F1, et de l'acheminer ensuite, après complète introduction, vers le poste d'inscription/lecture PIL, dans le sens F2.

En pratique, l'unité de traitement UC commande l'entrée du titre selon le sens F1 et en réponse à la détection de l'introduction complète du titre dans le circuit fermé selon le F1, l'unité de commande est propre à commander les moyens de traitement bidirectionnels afin d'entraîner ledit titre vers le poste d'inscription/lecture magnétique, selon le sens F2.

Selon l'invention, il est prévu un procédé d'interface homme/machine destiné à automatiser et à améliorer le dialogue homme/machine, la programmation et/ou le réglage d'un dispositif de traitement de titres DIS.

En premier lieu, le procédé selon l'invention comprend les étapes suivantes:
a) - inscrire sur la piste magnétique d'un titre de configuration au moins certains paramètres de fonctionnement du dispositif de traitement à configurer, et imprimer lesdits paramètres de configuration sur ledit titre de configuration, en correspondance avec l'inscription magnétique desdits paramètres de configuration;
b) - introduire le titre de configuration dans le dispositif de traitement à configurer, par exemple au niveau du poste d'introduction supplémentaire INTS;
c) - lire le contenu de la piste magnétique du titre de configuration; et
d) - mémoriser les paramètres de configuration ainsi lus.

Grâce au procédé selon l'invention, les moyens de commande UC sont aptes à configurer le fonctionnement du dispositif de traitement de titres DIS, à l'aide desdits paramètres de configuration ainsi mémorisés. De plus, l'installateur dispose d'un titre de configuration TITC sur lequel sont imprimés en correspondance lesdits paramètres de configuration.

Ainsi, l'opération consistant à programmer les paramètres de fonctionnement du dispositif de traitement en fonction des conditions d'exploitation est rendue automatique, et laisse une trace écrite à l'installateur.

En pratique, l'étape a) consiste à programmer le titre de configuration à l'aide d'une machine à programmer choisie, comprenant au moins un poste d'inscription/lecture magnétique et un poste d'impression thermique et des moyens de commande.

Avantageusement, le titre de configuration TITC est susceptible d'être généré par n'importe quelle machine de la même famille que celle du dispositif à configurer, laquelle machine ayant été correctement programmée pour un besoin donné. A l'issue de cette programmation sur la machine à programmer, le titre de configuration est édité par le poste d'impression correspondant.

De préférence, le titre de configuration comprend, en clair, les paramètres de personnalisation imprimés au recto du titre, tandis que le reflet de ces informations est inscrit magnétiquement sur la piste magnétique dudit titre de configuration.

En référence à la figure 2, on a représenté un titre de configuration TITC sur la face FA1 duquel des informations relatives à des paramètres de configuration sont imprimées. Sur l'autre face, opposée à la face FA1, une piste magnétique du titre de configuration contient les inscriptions magnétiques correspondant aux informations imprimées.

Par exemple, les informations imprimées sur le titre TITC sont relatives au matériel (3 canaux d'entrée de bande, impression directe thermique, un poste de rebut), au protocole de communication (9600 bauds, parité paire, 8 bits, 1 stop), à l'inscription/lecture magnétique, et à divers autres paramètres.

En second lieu, le procédé d'interface homme/machine peut comprendre un mode optionnel qui comprend les étapes suivantes:
1/. - saisir des informations relatives à l'activité du dispositif de traitement de titres ;
2/. - mémoriser lesdites informations ainsi saisies; et
3/. - imprimer sur un titre de relevé lesdites informations ainsi mémorisées.

Par exemple, les informations comprennent le libellé d'un événement, et la valeur du compteur associé à cet événement.

Ainsi, lors de son fonctionnement opérationnel, le dispositif de traitement de titres est apte à enregistrer sur une mémoire permanente (non représentée) les informations relatives à son activité et/ou aux éventuels incidents détectés.

Grâce au titre de relevé, le dispositif de traitement de titres peut éditer un relevé de ces informations sur un type de relevé approprié.

En référence aux figures 3 et 4, le titre de relevé TIR1 ou TIR2 comprend l'édition des compteurs de cycles et d'incidents en surimpression sur un titre de relevé représentant le mécanisme du dispositif et les divers éléments concernés par le fonctionnement opérationnel.

Avantageusement, il est prévu en outre d'inscrire magnétiquement sur ledit titre de relevé TIR1 ou TIR2, en correspondance avec l'impression thermique, lesdites informations de relevé. Cette disposition permet ainsi la saisie automatique au cours de la visite d'un technicien et le transport des informations jusqu'à une station de collecte située, par exemple, dans l'atelier de maintenance, ou constituée par un micro-ordinateur équipé d'un lecteur et relié via un réseau de communication à un serveur approprié.

En référence à la figure 5, on imprime plusieurs polices de caractères sur un titre de référence TREF1 pour vérifier la qualité de l'impression thermique en fonction desdites polices.

En référence à la figure 6, on imprime sur un titre de référence TREF2, une séquence de segments élémentaires SEG représentant chacun l'activité d'un élément chauffant de la tête d'impression décrit dans la Demande de Brevet Internationale n° WO 00/79488 déposée au nom de la Demanderesse, le même jour que celui de la présente Demande, et sous le titre " Dispositif d'impression de titres, notamment de transport, de formats différents

On vérifie ainsi visuellement et immédiatement l'activité de chaque élément chauffant. Sur la partie droite du titre de référence TREF2, on indique le numéro d'ordre de l'élément chauffant déclaré hors service par les moyens de mesure (non représentés).

En troisième lieu, il est prévu en outre dans le procédé d'interface homme/machine des étapes permettant de réaliser un réglage automatique de différents paramètres mécaniques régissant le déroulement opérationnel des fonctions de base d'un dispositif de traitement de titres à piste magnétique.

En pratique, en référence à la figure 7, le procédé de réglage de l'impression thermique comprend les étapes suivantes:
- i) préparer un titre de référence d'impression thermique TREF3 comprenant au moins un repère imprimé (ici trois repères REH1, REV et REH2 relatifs respectivement au cadrage horizontal H, vertical V de l'impression thermique, et à la densité D de l'impression thermique) ;
- ii) introduire, dans un dispositif de traitement de titres à régler, le titre de référence d'impression thermique TREF3;
- iii) imprimer au moins une échelle de référence sur le titre de référence d'impression thermique TREF3 par rapport au repère REH1, REH2 ou REV; et
- iv) indiquer la valeur de la coïncidence entre un élément de l'échelle de référence H, V ou D, et le repère REH1, REH2, ou REV.

Avantageusement, l'acquisition ou le réglage de tous les paramètres, propres à chaque mécanisme, est condensée dans une seule procédure que l'on déroule après construction du dispositif de traitement de titres, après une opération de maintenance, ou après une constatation d'une dérive de l'un des éléments du dispositif de traitement de titres selon l'invention.

Au cours de cette procédure unique, les éléments suivants sont susceptibles d'être ajustés automatiquement :
- cadrage de l'inscription magnétique et de la densité de l'inscription magnétique (figures 8 et 9) ;
- cadrage de l'impression en horizontal H et en vertical V (figure 7) ; et
- réglage de la densité D d'impression (anamorphose de l'image, figure 7).

En référence à la figure 7, les échelles de référence relatives au cadrage horizontal H, au cadrage vertical et au réglage de la densité D, comprennent chacune une échelle graduée avec un zéro séparant une partie positive dont les graduations sont numérotées de 2 en 2, et une partie négative dont les graduations sont également numérotées de 2 en 2.

Avantageusement, la procédure de réglage comprend en outre une étape de centrage de la position de coupe, dans laquelle il est prévu de vérifier la position effective de la coupe, le titre de référence étant introduit dans le dispositif de traitement de titres à régler, et l'opérateur comparant visuellement la découpe par rapport aux lignes d'affaiblissement.

Avantageusement, le cadrage de l'inscription magnétique est également ajusté selon le procédé de l'invention (avantageusement lors de la même procédure que celle de l'impression thermique).

En pratique, le procédé selon l'invention peut avantageusement inclure un procédé de réglage du cadrage de l'inscription magnétique comprend les étapes suivantes:
- I) introduire dans un dispositif de traitement de titres à régler un titre de référence comprenant une piste magnétique s'étendant d'un bord transversal à l'autre du titre, et sur le côté longitudinal dudit titre;
- II) détecter au moins un bord transversal du titre de référence;
- III) inscrire sur la piste magnétique du titre de référence une séquence d'inscriptions élémentaires de référence dont le début est délivré avant l'arrivée du titre de référence sous le poste d'inscription/lecture magnétique et comprenant au moins un repère;
- IV) compter le nombre d'inscriptions élémentaires de référence ainsi inscrites sur la piste magnétique du titre de référence, jusqu'au repère, et en déduire la distance entre la détection optique du bord transversal du titre et l'inscription magnétique.

Il convient de remarquer que la distance entre la détection optique du bord avant du titre et l'inscriptio magnétique, est susceptible de varier d'un dispositif à un autre. Grâce à la mesure de cette distance selon le procédé de l'invention, il est ainsi possible d'assurer un cadrage optimal de l'inscription/lecture magnétique, en positionnement.

De plus, en appliquant le procédé précité pour l'autre bord transversal du titre de référence, à l'aide d'un autre repère placé dans la séquence d'inscriptions élémentaires à la suite du premier repère, il est possible de régler la densité d'inscription magnétique.

En référence aux figures 8 et 9, la mise en oeuvre de ce procédé selon l'invention fait appel à un dispositif qui comprend les moyens suivants:
- des moyens propres à préparer un titre de référence TREF4, en papier PAP, comprenant une piste magnétique PM s'étendant d'un bord transversal BAVT à l'autre BART du titre, et sur le côté longitudinal dudit titre;
- des moyens DO11 pour détecter au moins un bord BAVT transversal du titre de référence TREF4;
- des moyens TM1 pour inscrire sur la piste magnétique PM du titre de référence TREF4, une séquence d'inscriptions élémentaires de référence SIER dont le début est délivré avant l'arrivée du titre de référence TREF4 sous le poste d'inscription TM1 et comprenant au moins un repère RE1;
- des moyens UC pour compter le nombre d'inscriptions élémentaires de référence SIER ainsi inscrites sur la piste magnétique PM du titre de référence TREF4, jusqu'au repère RE1, et en déduire la distance DIDI entre la détection optique DO11 du bord transversal du titre et l'inscription magnétique TM1.

Pour l'autre bord transversal du titre de référence BART, il est prévu d'appliquer le procédé précité en utilisant en outre un autre repère RE2 placé dans la séquence d'inscriptions élémentaires SIER à la suite du premier repère RE1.

Le comptage des inscriptions élémentaires pour les deux bords BAVT et BART du titre permet de régler la densité d'inscription magnétique.

En pratique, les moyens de détection DO11 comprennent un détecteur optique monté en amont du poste d'inscription/lecture magnétique selon le sens F1. Ce détecteur optique sert à initialiser l'inscription/lecture magnétique. Par exemple, ce détecteur optique est celui qui participe à la détection d'épaisseur telle que décrite dans la Demande de Brevet Internationale n° WO 00/79491 déposée au nom de la Demanderesse, le même jour que celui de la présente Demande, et sous le titre "Dispositif de traitement de titres à détecteur d'épaisseur".

Avantageusement, des innovations sont également portées sur l'exploitation et la surveillance du fonctionnement du dispositif de traitement de titres.

Par exemple, la motricité de chaque élément d'entraînement du titre est surveillée.

A des fins de vérification de maintenance, il est possible de mettre en oeuvre une étape de vérification dans laquelle les mouvements élémentaires de l'inscription/lecture magnétique, de la coupe, du retour de bande vers le stock d'approvisionnement, et de l'impression thermique sont déroulés fonction par fonction et/ou ligne code par ligne de code.

## Revendications

1. Procédé d'interface homme/machine pour dispositif de traitement de titres (DIS) du type comprenant un poste d'inscription/lecture magnétique (PIL), un poste d'impression thermique (TT) et des moyens de commande (UC), **caractérisé en ce que** le procédé comprend les étapes suivantes :
a) - inscrire sur la piste magnétique d'un titre de configuration (TITC) au moins certains paramètres de fonctionnement du dispositif de traitement de titres à configurer (DIS), et imprimer lesdits paramètres de configuration sur ledit titre de configuration (TITC), en correspondance avec l'inscription magnétique desdits paramètres de configuration;
b) - introduire le titre de configuration (TITC) dans le dispositif de traitement à configurer (DIS);
c) - lire le contenu de la piste magnétique du titre de configuration (TITC); et
d) - mémoriser les paramètres de configuration ainsi lus.

2. Procédé selon la revendication 1, **caractérisé en ce que** l'étape a) consiste à programmer le titre de configuration (TITC) à l'aide d'une machine à programmer choisie, comprenant au moins un poste d'inscription/lecture magnétique, un poste d'impression thermique et des moyens de commande.

3. Procédé selon la revendication 1, **caractérisé en ce qu'**il comprend en outre les étapes suivantes :
1/. - saisir des informations relatives à l'activité du dispositif de traitement de titres (DIS);
2/. - mémoriser lesdites informations ainsi saisies; et
3/. - imprimer sur un titre de relevé (TIR) lesdites informations ainsi mémorisées.

4. Procédé selon la revendication 3, **caractérisé en ce que** l'étape 3) comprend l'édition des compteurs de cycles et d'incidents en surimpression sur un titre de relevé (TIR) représentant le mécanisme du dispositif et les éléments concernés par le fonctionnement opérationnel.

5. Procédé selon la revendication 3 ou la revendication 4, **caractérisé en ce qu'**il comprend en outre une étape 4) dans laquelle il est prévu d'inscrire sur ledit titre de relevé (TIR), en correspondance avec l'impression thermique, lesdites informations de relevé.

6. Procédé selon l'une des revendications précédentes, **caractérisé en ce qu'**il comprend en outre les étapes suivantes :
- i) préparer un titre de référence d'impression thermique (TREF3) comprenant au moins un repère imprimé (REH1, REV, REH2) relatif au cadrage horizontal (H), vertical (V) de l'impression thermique ou à la densité (D) de l'impression thermique;
- ii) introduire dans un dispositif de traitement de titres à régler le titre de référence d'impression thermique (TREF3);
- iii) imprimer au moins une échelle de référence (H, V, D) sur le titre de référence d'impression thermique (TREF3) par rapport au repère (REH1, REV, REH2); et
- iv) indiquer la valeur de la coïncidence entre un élément de l'échelle de référence (H, V, D) et le repère (REH1, REV, REH2).

7. Procédé selon l'une des revendications précédentes, **caractérisé en ce qu'**il comprend les étapes suivantes :
- I) introduire dans un dispositif de traitement de titres à régler un titre de référence (TREF4) comprenant une piste magnétique (PM) s'étendant d'un bord transversal (BAVT) à l'autre (BART) du titre et sur le côté longitudinal dudit titre;
- II) détecter un bord transversal du titre de référence (TREF4);
- III) inscrire sur la piste magnétique (PM) du titre de référence (TREF4) une séquence d'inscriptions élémentaires de référence dont le début est délivré avant l'arrivée du titre de référence sous le poste d'inscription/lecture magnétique et comprenant un repère (RE1);
- IV) compter le nombre d'inscriptions élémentaires de référence ainsi inscrites (SIER) sur la piste magnétique du titre de référence (TREF4), jusqu'au repère (RE1), et en déduire la distance (DIDI) entre la détection optique du bord transversal du titre et l'inscription magnétique.

8. Procédé selon l'une des revendications précédentes, **caractérisé en ce qu'**il comprend en outre une étape de centrage de la position de coupe, dans laquelle il est prévu de préparer un titre de référence (TREF) comprenant des lignes d'affaiblissement, le titre de référence étant introduit dans le dispositif de traitement de titres à régler et la position de la coupe étant comparée visuellement par rapport aux lignes d'affaiblissement.

9. Procédé selon l'une des revendications précédentes, **caractérisé en ce qu'**il comprend en outre une étape de vérification dans laquelle les mouvements élémentaires du dispositif sont déroulés fonction par fonction et/ou ligne code par ligne de code.

10. Dispositif d'interface homme/machine pour dispositif de traitement de titres du type comprenant un poste d'inscription/lecture magnétique (PIL), un poste d'impression thermique (TT) et des moyens de commande (UC), **caractérisé en ce qu'**il comprend des moyens propres à inscrire sur la piste magnétique d'un titre de configuration (TITC), au moins certains paramètres de fonctionnement d'un dispositif de traitement de titres à configurer (DIS), et des moyens pour imprimer sur ledit titre de configuration (DIS), en correspondance avec la programmation magnétique, lesdits paramètres de configuration;
**en ce que** le poste d'inscription/lecture (PIL) du dispositif de traitement de titres à configurer (DIS) est apte à lire le contenu de la piste magnétique du titre de configuration (TITC) introduit dans ledit dispositif de traitement de titres à configurer (DIS); et
**en ce que** les moyens de commande (UC) comprennent des moyens de stockage propres à mémoriser les paramètres de configuration ainsi lus, ce qui permet, d'une part, aux moyens de commande (UC), de configurer le fonctionnement du dispositif de traitement de titres à l'aide desdits paramètres de configuration ainsi mémorisés, et, d'autre part, à l'installateur, de disposer d'un titre de configuration (TITC) sur lequel sont imprimés en correspondance lesdits paramètres de configuration.

11. Dispositif selon la revendication 10, **caractérisé en ce qu'**il comprend des moyens propres à relever des informations relatives à l'activité du dispositif de traitement de titres, les moyens de stockage étant propres à mémoriser lesdites informations ainsi relevées, et le poste d'impression (TT) étant apte à imprimer sur un titre de relevé (TIR) lesdites informations ainsi mémorisées.

12. Dispositif selon la revendication 11, **caractérisé en ce que** le poste d'inscription/lecture magnétique (PIL) est apte à inscrire sur ledit titre de relevé (TIR), en correspondance avec l'impression thermique, lesdites informations de relevé.

13. Dispositif selon l'une des revendications 10 à 12, **caractérisé en ce qu'**il comprend:
- des moyens propres à préparer un titre de référence (TREF4) comprenant une piste magnétique (PM) s'étendant d'un bord transversal (BAVT) à l'autre (BART) du titre et sur le côté longitudinal dudit titre;
- des moyens (DO11) pour détecter un bord transversal du titre de référence (TREF4);
- des moyens (TM1) pour inscrire sur la piste magnétique (PM) du titre de référence (TREF4) une séquence d'inscriptions élémentaires de référence (SIER) dont le début est délivré avant l'arrivée du titre de référence (TREF4) sous le poste d'inscription magnétique (TM1) et comprenant un repère (RE1); et
- des moyens (UC) pour compter le nombre d'inscriptions élémentaires de référence (SIER) ainsi inscrites sur la piste magnétique (PM) du titre de référence (TREF4), jusqu'au repère (RE1), et en déduire la distance (DIDI) entre la détection optique (DO11) du bord transversal du titre et l'inscription magnétique (TM1).

## Patentansprüche

1. Mensch- und Maschinenschnittstellenverfahren für eine Vorrichtung zur Bearbeitung von Karten (DIS), enthaltend ein magnetisches Schreib-/Lesegerät (PIL), einen Thermodrukker (TT) und Steuereinrichtungen (UC), **dadurch gekennzeichnet, daß** das Verfahren die folgenden Schritte umfaßt:
a) Einschreiben in die Magnetspur einer Konfigurationskarte (TITC) wenigstens gewisse Funktionsparameter der Bearbeitungsvorrichtung für zu konfigurierende Karten (DIS) und Ausdrucken dieser Konfigurationsparameter auf dieser Konfigurationskarte (TITC) in Übereinstimmung mit der magnetischen Einschreibung dieser Konfigurationsparameter;
b) Einführen der Konfigurationskarte (TITC) in die zu konfigurierende Bearbeitungsvorrichtung (DIS);
c) Auslesen des Inhalts der Magnetspur der Konfigurationskarte (TITC); und
d) Speichern der so ausgelesenen Konfigurationsparameter.

2. Verfahren nach Anspruch 1, **dadurch gekennzeichnet, daß** der Schritt a) darin besteht, die Konfigurationskarte (TITC) mit Hilfe einer ausgewählten, programmierbaren Maschine zu programmieren, die wenigstens ein magnetisches Schreib-/Lesegerät, einen Thermodrucker und Steuereinrichtungen enthält.

3. Verfahren nach Anspruch 1, **dadurch gekennzeichnet, daß** es weiterhin die folgenden Schritte umfaßt:
1/. - Erfassen von Informationen, die sich auf eine Aktivität der Kartenbearbeitungsvorrichtung (DIS) beziehen;
2/. - Speichern der so erfaßten Informationen;
3/. - Drucken der so gespeicherten Informationen auf eine Tabellenkarte (TIR).

4. Verfahren nach Anspruch 3, **dadurch gekennzeichnet, daß** der Schritt 3) die Ausgabe von Zyklus- und Ereigniszählern übereinander auf einer Tabellenkarte (TIR) umfaßt, die den Mechanismus der Vorrichtung und die durch die Operationsfunktion betroffenen Elemente darstellt.

5. Verfahren nach Anspruch 3 oder Anspruch 4, **dadurch gekennzeichnet, daß** es weiterhin einen Schritt 4) umfaßt, in dem vorgesehen ist, auf die Tabellenkarte (TIR) entsprechend dem thermischen Ausdruck die Tabelleninformationen einzuschreiben.

6. Verfahren nach einem der vorhergehenden Ansprüche, **dadurch gekennzeichnet, daß** es weiterhin die folgenden Schritte umfaßt:
- i) Vorbereiten einer Thermodruck-Bezugskarte (TREF3), die wenigstens ein gedrucktes Kennzeichen (REH1, REV, REH2) enthält, das sich auf die horizontale (H) und vertikale (V) Umrahmung des Thermodrucks oder auf die Dichte (D) des Thermodrucks bezieht;
- ii) Einführen der Thermodruck-Bezugskarte (TREF3) in eine Bearbeitungsvorrichtung für zu erledigende Karten;
- iii) Ausdrucken wenigstens einer Bezugsskala (H, V, D) auf die Thermodruck-Bezugskarte (TREF3) in Bezug auf das Kennzeichen (REH1, REV, REH2); und
- iv) Anzeigen der Größe der Koinzidenz zwischen einem Element der Bezugsskala (H, V, D) und den Kennzeichen (REH1, REV, REH2).

7. Verfahren nach einem der vorhergehenden Ansprüche, **dadurch gekennzeichnet, daß** es weiterhin die folgenden Schritte umfaßt:
- I) Einführen einer Bezugskarte (TREF4), die eine Magnetspur (PM) enthält, die sich von einem Querrand (BAVT) zum anderen (BART) der Karte und auf der Längsseite der Karte erstreckt, in eine Vorrichtung zum Bearbeiten zu erledigender Karten;
- II) Ermitteln eines Querrandes der Bezugskarte (TREF4);
- III) Einschreiben einer Folge von elementarer Bezugseinschreibungen, deren Anfang vor der Ankunft der Bezugskarte unter dem magnetischen Schreib-/Lesegerät geliefert wird und die ein Merkzeichen (RE1) enthalten, in die Magnetspur (PM) der Bezugskarte (TREF4);
- IV) Zählen der Anzahl der in die Magnetspur der Bezugskarte (TREF4) so eingeschriebenen einzelnen Bezugseinschreibungen (SIER) bis zu dem Kennzeichen (RE1), und Ableiten der Distanz (DIDI) zwischen der optischen Erkennung des Querrandes der Karte und der magnetischen Einschreibung daraus.

8. Verfahren nach einem der vorhergehenden Ansprüche, **dadurch gekennzeichnet, daß** es weiterhin einen Schritt der Zentrierung der Schnittposition enthält, in dem vorgesehen ist, eine Bezugskarte (TREF) vorzubereiten, die Schwächungslinien enthält, wobei die Bezugskarte in die Bearbeitungsvorrichtung für die zu erledigenden Karten eingeführt wird und die Schnittposition visuell in Bezug auf die Schwächungslinien verglichen wird.

9. Verfahren nach einem der vorhergehenden Ansprüche, **dadurch gekennzeichnet, daß** es weiterhin einen Prüfschritt enthält, in dem die Einzelbewegungen der Vorrichtung Funktion für Funktion und/oder Codezeile für Codezeile abgewickelt werden.

10. Mensch-/Maschinenschnittstellenvorrichtung für eine Kartenbearbeitungsvorrichtung, enthaltend ein magnetisches Schreib-/Lesegerät (PIL), einen Thermodrucker (TT) und Steuereinrichtungen (UC), **dadurch gekennzeichnet, daß** es Einrichtungen enthält, die dazu geeignet sind, in die Magnetspur einer Konfigurationskarte (TITC) wenigstens einige Funktionsparameter einer Vorrichtung zum Behandeln zu konfigurierender Karten (DIS) einzuschreiben, und Einrichtungen enthält, um auf die Konfigurationskarte (DIS) entsprechend der magnetischen Programmierung die Konfigurationsparameter zu drukken; und
daß das Schreib-/Lesegerät (PIL) der Vorrichtung zum Bearbeiten zu konfigurierender Karten (DIS) dazu geeignet ist, den Inhalt der Magnetspur der Konfigurationskarte (TITC) zu lesen, die in die Bearbeitungsvorrichtung für zu konfigurierende Karten (DIS) eingeführt ist; und
daß die Steuereinrichtungen (UC) Speichereinrichtungen enthalten, die dazu geeignet sind, die so gelesenen Konfigurationsparameter zu speichern, was es einerseits den Steuereinrichtungen (UC) erlaubt, die Funktion der Kartenbearbeitungsvorrichtung mit Hilfe der genannten, so gespeicherten Konfigurationsparameter zu konfigurieren, und andererseits dem Installateur ermöglicht, über eine Konfigurationskarte (TITC) zu verfügen, auf der die genannten Konfigurationsparameter in Korrespondenz ausgedruckt sind.

11. Vorrichtung nach Anspruch 10, **dadurch gekennzeichnet, daß** sie weiterhin Einrichtungen enthält, die dazu geeignet sind, Informationen zu erfassen, die sich auf die Aktivität der Kartenbearbeitungsvorrichtung beziehen, wobei die Speichervorrichtungen dazu geeignet sind, die so erfaßten Informationen zu speichern, und das Druckgerät (TT) dazu geeignet ist, auf eine Tabellenkarte (TIR) die so gespeicherten Informationen zu drukken.

12. Vorrichtung nach Anspruch 11, **dadurch gekennzeichnet, daß** das magnetische Schreib/Lesegerät (DIL) dazu eingerichtet ist, auf die Tabellenkarte (TIR) in Korrespondenz mit dem Thermodruck die Tabelleninformationen zu schreiben.

13. Vorrichtung nach einem der Ansprüche 10 bis 12, **dadurch gekennzeichnet, daß** sie enthält:
- Einrichtungen, die dazu geeignet sind, eine Bezugskarte (TREF4) vorzubereiten, die eine Magnetspur (PM) enthält, die sich von einem Querrand (BAVT) zum anderen (BART) der Karte und auf der Längsseite der Karte erstreckt;
- Einrichtungen (D011) zum Erkennen eines Querrandes der Bezugskarte (TREF4);
- Einrichtungen (TM1) zum Einschreiben einer Folge von Einzelbezugseinschreibungen (SIER) in die Magnetspur (PM) der Bezugskarte (TREF4), von denen der Anfang vor der Ankunft der Bezugskarte (TREF4) unter dem magnetischen Einschreibgerät (TM4) geliefert wird und die ein Kennzeichen (RE1) enthalten; und
- Einrichtungen (UC) zum Zählen der einzelnen Bezugseinschreibungen (SIER), die bis zum Kennzeichen (RE1) so in die Magnetspur (PM) der Bezugskarte (TREF4) eingeschrieben sind, und zum Ableiten der Distanz (DIDI) zwischen der optischen Erkennung (D011) des Querrands der Karte und der magnetischen Einschreibung (TM1) daraus.

## Claims

1. Man/machine interface method for ticket processing device (DIS) of the type comprising a magnetic inscription/reading station (PIL), a thermal printing station (TT) and control means (UC), **characterised in that** the method comprises the following stages:
a) inscribe on the magnetic strip of a configuration ticket (TITC) at least certain operating parameters of the ticket processing device (DIS) to be configured, and print the configuration parameters on the configuration ticket (TITC), correspondingly with the magnetic inscription of the configuration parameters;
b) insert the configuration ticket (TITC) into the processing device (DIS) to be configured;
c) read the content of the magnetic strip of the configuration ticket (TITC); and
d) memorise the configuration parameters thus read.

2. Method according to claim 1, **characterised in that** stage a) consists in programming the configuration ticket (TITC) by means of a selected programming machine, comprising at least one magnetic inscription/reading station, a thermal printing station and control means.

3. Method according to claim 1, **characterised in that** it further comprises the following steps:
1/. - collect data relating to the activity of the ticket processing device (DIS);
2/. - memorise the data thus collected; and
3/.- print on a read-out (TIR) the data thus memorised.

4. Method according to claim 3, **characterised in that** step 3) includes the edition of cycle and incident counters superimposed on a read-out (TIR) representing the mechanism of the device and the elements concerned with the operational functioning.

5. Method according to claim 3 or 4, **characterised in that** it further comprises a step 4) in which it is proposed to inscribe on the read-out (TIR), correspondingly with the thermal printing, the read-out data.

6. Method according to one of the preceding claims, **characterised in that** it further comprises the following steps:
- i) prepare a thermal printing reference ticket (TREF3) comprising at least one printed mark (REH1, REV, REH2) relating to the horizontal alignment (H) and vertical alignment (V) of the thermal printing or to the density (D) of the thermal printing;
- ii) insert the thermal printing reference ticket (TREF3) into a ticket processing device to be set;
- iii) print at least one reference scale (H, V, D) on the thermal printing reference ticket (TREF3) relative to the mark (REH1, REV, REH2); and
- iv) indicate the value of the coincidence between an element of the reference scale (H, V, D) and the mark (REH1, REV, REH2).

7. Method according to one of the preceding claims, **characterised in that** it comprises the following steps:
- I) insert into a ticket processing device to be set a reference ticket (TREF4) comprising a magnetic strip (PM) extending from one transverse edge (BAVT) to the other (BART) of the ticket and along the longitudinal side of the ticket;
- II) detect a transverse edge of the reference ticket (TREF4);
- III) inscribe on the magnetic strip (PM) of the reference ticket (TREF4) a sequence of elementary reference inscriptions, the start of which is released before the arrival of the reference ticket under the magnetic inscription/reading station and comprising a mark (RE1);
- IV) count the number of elementary reference inscriptions thus inscribed (SIER) on the magnetic strip of the reference ticket (TREF4), up to the mark RE1), and deduce therefrom the distance (DIDI) between the optical detection of the transverse edge of the ticket and the magnetic inscription.

8. Method according to one of the preceding claims, **characterised in that** it further comprises a step of centring the cutting position, in which it is proposed to prepare a reference ticket (TREF4) comprising perforation lines, the reference ticket being inserted into the ticket processing device to be set and the position of the cut being compared visually to the perforation lines.

9. Method according to one of the preceding claims, **characterised in that** it further comprises a step of checking, wherein the elementary movements of the device are carried out function by function andlor line by line of code.

10. Man/machine interface method for ticket processing device of the type comprising a magnetic inscription/reading station (PIL), a thermal printing station (TT), and control means (UC), **characterised in that** it comprises means for inscribing on the magnetic strip of a configuration ticket (TITC) at least certain operating parameters of a ticket processing device (DIS) to be configured, and means of printing on the configuration ticket (DIS), correspondingly with the magnetic programming, the configuration parameters;
**in that** the inscription/reading station (PIL) of the ticket processing device (DIS) to be configured is capable of reading the content of the magnetic strip of the configuration ticket (TITC) inserted into the ticket processing device to be configured (DIS); and
**in that** the control means (UC) comprise storage means capable of memorising the configuration parameters thus read, which makes it possible on the one hand for the control means (UC) to configure the operation of the ticket processing device by means of the configuration parameters thus memorised, and on the other hand for the installer to have a configuration ticket (TITC) on which are printed by way of correspondence the said configuration parameters.

11. Device according to claim 10, **characterised in that** it comprises means of reading out data relating to the activity of the ticket processing device, the storage means being capable of memorising the data thus read out, and the printing station (TT) being capable of printing on a read-out (TIR) the data thus memorised.

12. Device according to claim 11, **characterised in that** the magnetic inscription/reading station (PIL) is capable of inscribing on the read-out (TIR), correspondingly with the thermal printing, the read-out data.

13. Device according to one of claims 10 to 12, **characterised in that** it comprises:
- means of preparing a reference ticket (TREF4) comprising a magnetic strip (PM) extending from one transverse edge (BAVT) to the other (BART) of the ticket and along the longitudinal side of the ticket;
- means (DO11) of detecting a transverse edge of the reference ticket (TREF4);
- means (TM1) of inscribing on the magnetic strip (PM) of the reference ticket (TREF4) a sequence of elementary reference inscriptions (SIER) whose start is released before the arrival of the reference ticket (TREF4) under the magnetic inscription station (TM1) and comprising a mark (RE1); and
- means (UC) of counting the number of elementary reference inscriptions (SIER) thus inscribed on the magnetic strip (PM) of the reference ticket (TREF4), up to the mark (RE1), and of deducing therefrom the distance (DIDI) between the optical detection (DO11) of the transverse edge of the ticket and the magnetic inscription (TM1).
